# FASCICULE DE BREVET EUROPEEN

(11) **EP 0 819 592 B1**
(45) Date de publication et mention de la délivrance du brevet: **28.11.2001**
(21) Numéro de dépôt: 97401697.4
(22) Date de dépôt: 15.07.1997
(51) Int. Cl.: B61D 3/18, B61D 3/04, B61D 3/12

(54) **Véhicule ferroviaire pour transport combiné rail-route et rame de transport comportant un tel véhicule**
Schienenfahrzeug für den kombinierten Schiene/-Strasse/-Transport und Zug mit solchem Fahrzeug
Railway vehicle for combined rail-route-transport and train comprising such a vehicle

(30) Priorité: 16.07.1996 FR 9608856
(43) Date de publication de la demande: 21.01.1998
(73) Titulaire: GEC ALSTHOM TRANSPORT SA, 75116 Paris (FR)
(72) Inventeur: Chappet, Philippe, 90300 Cravanche (FR); Lambert, Michel, 90300 Valdoie (FR); Filhol, Jean-Jacques, 67610 La Wantzenau (FR)
(74) Mandataire: Gosse, Michel

(56) Documents cités:
- DE-A- 4 320 583
- DE-U- 9 014 816
- US-A- 3 357 371

## Description

La présente invention concerne le transport de camion par wagon de chemin de fer, en général, et porte, plus particulièrement, sur un véhicule ferroviaire pour transport combiné rail-route, ainsi que sur une rame de transport comportant un tel véhicule.

Le véhicule ferroviaire pour transport combiné rail-route de l'invention est plus spécialement adapté aux véhicules routiers, tels par exemple les camions, les semi-remorques et les remorques, mais concerne également toutes les marchandises susceptibles d'être déplacé longitudinalement sur le plancher du véhicule ferroviaire, par un moyen adapté.

De tels véhicules sont connus du document DE-GM-90 14 816 par exemple.

Il est donc clair qu'un tel véhicule ferroviaire peut également transporter, par exemple, des containers.

Le transport sur wagon de chemin de fer des véhicules routiers, notamment les camions et les semi-remorques, présente de nombreuses difficultés du fait de leur encombrement.

En effet, les dimensions des différents véhicules routiers ne permettent pas d'envisager leur chargement sur des wagons ordinaires en respectant les gabarits actuels.

Le gabarit B⁺ est une évolution du gabarit UIC destiné au transport de grands conteneurs.

Ce gabarit B⁺ a les mêmes dimensions en largeur et en hauteur que le gabarit UIC mais est toutefois moins contraignant au niveau des pans coupés supérieurs.

Un tel gabarit B⁺ est représenté à la figure 1.

Le véhicule ferroviaire pour transport combiné rail-route de la présente invention doit s'inscrire dans le gabarit B⁺ et utiliser des bogies avec des roues de diamètres classiques.

Des dispositifs le permettant sont connus de DE-A1-4320583.

Le vehicule selon l'invention presente à cette fin les caractéristiques de la Revendication 1.

Le véhicule ferroviaire pour transport combiné rail-route de l'invention satisfait également à l'une au moins des caractéristiques suivantes:
- l'épaisseur de la plate-forme mobile est de l'ordre de 50 mm,
- la longueur des plates-formes du véhicule ferroviaire pour transport combiné rail-route de l'invention est limité à 16,9 m utiles,
- l'entraxe entre les pivots de châssis est de l'ordre de 17,4 m,
- la plate-forme mobile est guidée latéralement par des montants verticaux réalisés sur le châssis du véhicule ferroviaire,
- le déplacement vertical de la plate-forme mobile est obtenu au moyen de câbles ou de chaînes ou de vis sans fin,
- les câbles, les chaînes et les vis sans fin sont mus par des motoréducteurs à commande électrique,
- le déplacement vertical de la plate-forme mobile est obtenu au moyen de vérins,
- l'élément de recentrage du châssis du véhicule ferroviaire est agencé autour du pivot du châssis du véhicule ferroviaire de manière à permettre l'obtention d'un pivot flottant commandé latéralement par un élément de commande,
- le pivot flottant est fixé au châssis du véhicule ferroviaire au moyen de deux paliers,
- le pivot flottant prend place dans une rotule,
- la rotule est disposée dans une traverse du bogie en extrémité du châssis du véhicule ferroviaire et est susceptible de coulisser radialement dans cette traverse,
- l'élément de commande est un vérin.

Conformément à une autre caractéristique de l'invention, une rame de transport comporte au moins un véhicule ferroviaire de transport selon l'invention.

Un avantage du véhicule ferroviaire pour transport combiné rail-route de l'invention est sa souplesse d'utilisation lors du chargement et du déchargement.

Un autre avantage du véhicule ferroviaire pour transport combiné rail-route de l'invention est d'assurer le chargement et le déchargement des véhicules avec un minimum d'infrastructure au sol.

Un autre avantage du véhicule ferroviaire pour transport combiné rail-route de l'invention est le chargement d'un maximum de véhicules sur la longueur autorisée.

D'autres buts, caractéristiques et avantages de l'invention apparaîtront à la lecture de la description du mode de réalisation préféré du véhicule ferroviaire pour transport combiné rail-route, description faite en liaison avec les dessins dans lesquels:
- la figure 1 représente le gabarit B⁺ cité précédemment,
- la figure 2 est une vue générale du véhicule ferroviaire pour transport combiné rail-route conforme à l'invention,
- la figure 3 représente plus particulièrement l'agencement du véhicule ferroviaire pour transport combiné rail-route de l'invention au niveau des bogies,
- la figure 4 représente le mode de réalisation préféré du châssis du véhicule ferroviaire de l'invention,
- la figure 5 représente le mode d'obtention préféré du déplacement de la plate-forme mobile du véhicule ferroviaire de l'invention,
- les figures 6 et 7 montrent le mode de réalisation préféré de l'élément de recentrage du châssis du véhicule ferroviaire de l'invention,
- la figure 8 illustre le chargement et le déchargement des véhicules routiers sur le véhicule ferroviaire pour transport combiné rail-route de l'invention.

La figure 2 est une vue générale du véhicule ferroviaire pour transport combiné rail-route conforme à l'invention.

Le véhicule ferroviaire 1 pour transport combiné rail-route de l'invention est constitué d'un châssis 2 reposant à chaque extrémité sur un bogie 3.

Une plate-forme mobile 4 verticalement est susceptible de coulisser à l'intéreur du châssis 2 du véhicule ferroviaire 1.

Une position basse B de la plate-forme mobile 4 correspond à une rame en service et une position haute H de la plate-forme mobile 4 permet le chargement et le déchargement de véhicules routiers 5.

De manière à permettre au véhicule ferroviaire pour transport combiné rail-route de respecter le gabarit en chargement et en courbe, le véhicule ferroviaire de l'invention comporte une plate-forme mobile 4 aussi mince que possible, par exemple de l'ordre de 50 mm, et comporte des bogies 3 disposés de part et d'autre de cette plate-forme mobile 4.

La liaison plate-forme mobile/bogies s'effectue au moyen de pivots 6, d'axe de rotation vertical P, solidaires du châssis 2 du véhicule ferroviaire 1.

Afin de ne pas sortir du gabarit B⁺ dans le sens transversal lors des passages en courbe, le véhicule ferroviaire 1 pour transport combiné rail-route comporte des plates-formes mobiles 4 à entraxe E réduit au maximum (figure 3).

Pour ce faire, la longueur des plates-formes mobiles 4 est telle qu'elle ne permet de recevoir que des ensembles articulés du type tracteurs et semi-remorques.

Les camions avec remorques devront donc être séparés et occuper deux plates-formes.

A titre d'exemple, le trafic routier en France étant constitué à plus de 70% par des ensembles articulés tracteurs et semi-remorques de 16,5 m de longueur, la longueur L des plates-formes du véhicule ferroviaire pour transport combiné rail-route de l'invention est limité à 16,9 m utiles.

De plus, l'entraxe E entre les pivots 6 de châssis 2 est réduit au maximum, par exemple à 17,4 m, du fait que les pivots 6 sont disposés en avant du premier essieu 3A des bogies 3 avec une reprise de charge C entre ce premier essieu 3A et un second essieu 3B du bogie 3.

Un tel agencement est plus particulièrement représenté à la figure 3.

Conformément au mode de réalisation préféré représenté à la figure 4, le châssis 2 du véhicule ferroviaire 1 est de préférence réalisé en mécano soudage et est composé de deux faces latérales 2A, 2B et de deux extrémités 2C en forme de sellettes.

Les deux extrémités 2C du châssis 2 du véhicule ferroviaire 1 prennent appui sur les châssis de bogie 3 au moyen de lisoirs 7.

Ces deux extrémités 2C du châssis 2 sont associés aux pivots 6 du châssis 2 du véhicule ferroviaire 1.

La plate-forme mobile 4 est guidée latéralement par des montants verticaux 8 réalisés sur le châssis 2 du véhicule ferroviaire 1 et repose en position basse sur toute la longueur des bords supérieurs des deux faces latérales 2A, 2B du châssis 2 du véhicule ferroviaire 1.

Comme illustré par la figure 5, le déplacement vertical de la plate-forme mobile 4, et donc du véhicule routier 5 qu'il supporte, est obtenu au moyen de câbles 10 ou de chaînes ou de vis sans fin mus par exemple par des motoréducteurs 11 à commande électrique.

Le déplacement vertical de la plate-forme mobile 4 peut également être obtenu au moyen de vérins.

Il résulte des dispositions qui précèdent que le véhicule ferroviaire pour transport combiné rail-route de l'invention est à même de passer, avec son chargement et en courbe, dans le gabarit B⁺ cité ci-dessus.

Compte tenu des grandeurs données précédemment à titre d'exemple, le véhicule ferroviaire pour transport combiné rail-route est à même de passer, avec son chargement, dans des courbes de 500 m.

Il reste en partie haute une marge de + ou - 50 mm pour absorber les écarts de positionnement des véhicules routiers sur la plate-forme et les mouvements dynamiques en roulement.

Le passage dans les courbes inférieures, dans le cas de l'exemple donné ci-dessus, à 500 m, nécessite la mise en place d'un élément de recentrage 12 du châssis 2 du véhicule ferroviaire 1 pour transport combiné rail-route dans le gabarit.

Les figures 6 et 7 montrent un mode de réalisation préféré d'un tel élément de recentrage 12 du châssis 2 du véhicule ferroviaire 1.

L'élément de recentrage 12 du châssis 2 du véhicule ferroviaire 1 et donc de la plate-forme mobile 4 est agencé autour du pivot 6 du châssis 2 du véhicule ferroviaire 1 de manière à permettre l'obtention d'un pivot flottant commandé latéralement par un élément de commande 13.

Le pivot flottant 6 est fixé au châssis 2 du véhicule ferroviaire 1 au moyen de deux paliers 14.

Le pivot flottant 6 prend place dans une rotule 15.

La rotule 15 est disposée dans une traverse 16 du bogie en extrémité du châssis 2 du véhicule ferroviaire 1 et est susceptible de coulisser radialement dans cette traverse.

Le déplacement radial de la rotule 15 est obtenu, par exemple, au moyen d'un vérin.

La figure 8 illustre le chargement et le déchargement des véhicules routiers 5 sur le véhicule ferroviaire 1 pour transport combiné rail-route de l'invention.

Le chargement ou le déchargement des véhicule routiers 5 peut être fait simultanément à partir d'un quai de chargement 17 ou d'un quai de déchargement 18, respectivement.

L'association d'au moins un véhicule ferroviaire 1 pour transport combiné rail-route selon l'invention et d'une voiture motrice V_{M} constitue une rame 100 pour transport combiné rail-route.

Cette rame pour transport combiné rail-route peut également comporter au moins un véhicule de transport V_{T} de passagers avec ou sans cabine de conduite de réversibilité.

## Revendications

1. Véhicule ferroviaire (1) pour transport combiné rail-route comportant une plate-forme mobile (4) destinée à recevoir des ensembles articulés du type tracteurs et semi-remorques, ladite plate-forme mobile (4) étant portée par un châssis (2) et mobile verticalement à l'intérieur de ce dernier, le châssis reposant à chaque extrémité sur un bogie (3) au moyen de pivots (6), lesdits pivots (6) étant disposés en avant du premier essieu (3A) du bogie (3) par rapport au centre du châssis (2), le châssis (2) comportant une reprise de charge C sur les bogies (3) entre le premier essieu (3A) et un second essieu (3B) du bogie (3), **caractérisé en ce qu'**il comporte un élément de recentrage (12) du châssis (2) du véhicule ferroviaire (1) dans le gabarit, l'élément de recentrage (12) étant agencé autour du pivot (6) du châssis (2) du véhicule ferroviaire (1) de manière a permettre l'obtention d'un pivot flottant commandé latéralement par un élément de commande (13) .

2. Véhicule selon la revendication 1, dans lequel l'épaisseur de la plate-forme mobile (4) est de l'ordre de 50 mm.

3. Véhicule selon l'une quelconque des revendications 1 à 2, dans lequel la longueur L des plates-formes du véhicule ferroviaire pour transport combiné rail-route de l'invention est limite a 16,9 m utiles.

4. Véhicule selon l'une quelconque des revendications 1 à 3, dans lequel l'entraxe E entre les pivots (6) de châssis (2) est de l'ordre de 17,4 m.

5. Véhicule selon l'une quelconque des revendications 1 à 4, dans lequel la plate-forme mobile (4) est guidée latéralement par des montants verticaux (8) réalisés sur le châssis (2) du véhicule ferroviaire (1).

6. Véhicule selon l'une quelconque des revendications 1 à 5, dans lequel le déplacement vertical de la plateforme mobile (4) est obtenu au moyen de câbles (10) ou de chaînes ou de vis sans fin.

7. Véhicule selon l'une quelconque des revendications 1 à 6, dans lequel les câbles (10), les chaînes et les vis sans fin sont mus par des motoréducteurs (11) à commande électrique.

8. Véhicule selon l'une quelconque des revendications 1 à 5, dans lequel le déplacement vertical de la plate-forme mobile (4) est obtenu au moyen de vérins.

9. Véhicule selon l'une quelconque des revendications 1 à 8, dans lequel le pivot flottant (6) est fixé au châssis (2) du véhicule ferroviaire (1) au moyen de deux paliers (14).

10. Véhicule selon l'une quelconque des revendications 1 à 9, dans lequel le pivot flottant (6) prend place dans une rotule (15).

11. Véhicule selon l'une quelconque des revendications 1 à 10, dans lequel la rotule (15) est disposée dans une traverse (16) du bogie en extrémité du châssis (2) du véhicule ferroviaire (1) et est susceptible de coulisser radialement dans cette traverse.

12. Véhicule selon l'une quelconque des revendications 1 à 11, dans lequel l'élément de commande (13) est un vérin.

13. Rame de transport comportant au moins un véhicule ferroviaire de transport (1) selon l'une quelconque des revendications précédentes.

## Patentansprüche

1. Schienenfahrzeug (1) für den kombinierten Schiene-Straße-Transport, eine bewegliche Plattform (4) aufweisend, die zur Aufnahme von Gelenkeinheiten des Typs Sattelschlepper und Auflieger bestimmt ist, wobei die genannte bewegliche Plattform (4) von einem Untergestell (2) getragen wird und in dessen Innerem vertikal beweglich ist, wobei das Untergestell an jedem Ende über Drehzapfen (6) auf einem Fahrgestell (3) ruht, wobei die genannten Drehzapfen (6) relativ zur Mitte des Untergestells (2) vor der ersten Achse (3A) des Fahrgestells (3) angeordnet sind, wobei das Untergestell (2) auf den Fahrgestellen (3) zwischen der ersten Achse (3A) und einer zweiten Achse (3B) des Fahrgestells (3) eine Lastübernahme C aufweist, **dadurch gekennzeichnet, dass** es ein Organ (12) zum Zentrieren des Untergestells (2) des Schienenfahrzeugs (1) im Ladeprofil aufweist, wobei das Zentrierorgan (12) um den Drehzapfen (6) des Untergestells (2) des Schienenfahrzeugs (1) derart angeordnet ist, das es ermöglicht, einen verschiebbaren Drehzapfen zu erhalten, der seitlich durch ein Betätigungsmittel (13) betätigt wird.

2. Fahrzeug nach Patentanspruch 1, bei dem die Dicke der beweglichen Plattform (4) in der Größenordnung von 50 mm liegt.

3. Fahrzeug nach irgendeinem der Patentansprüche 1 bis 2, in dem die Länge L der Plattformen des erfindungsgemäßen Schienenfahrzeugs für den kombinierten Schiene-Straße-Transport auf 16,9 nutzbare Meter begrenzt ist.

4. Fahrzeug nach irgendeinem der Patentansprüche 1 bis 3, in dem der Mittenabstand E zwischen den Drehzapfen (6) des Untergestells (2) in der Größenordnung von 17,4 m liegt.

5. Fahrzeug nach irgendeinem der Patentansprüche 1 bis 4, in dem die bewegliche Plattform (4) seitlich durch vertikale Pfosten (8) geführt wird, die am Untergestell (2) des Schienenfahrzeugs (1) angeordnet sind.

6. Fahrzeug nach irgendeinem der Patentansprüche 1 bis 5, in dem die Vertikalbewegung der beweglichen Plattform (4) durch Stahlseile (10) oder Ketten oder Endlosschrauben erfolgt.

7. Fahrzeug nach irgendeinem der Patentansprüche 1 bis 6, in dem die Stahlseile (10), Ketten oder Endlosschrauben durch elektrisch betätigte Getriebemotoren (11) angetrieben werden.

8. Fahrzeug nach irgendeinem der Patentansprüche 1 bis 5, in dem die Vertikalbewegung der beweglichen Plattform (4) durch Zylinder erfolgt.

9. Fahrzeug nach irgendeinem der Patentansprüche 1 bis 8, in dem der verschiebbare Drehzapfen (6) über zwei Lager (14) am Untergestell (2) des Schienenfahrzeugs (1) befestigt wird.

10. Fahrzeug nach irgendeinem der Patentansprüche 1 bis 9, in dem der verschiebbare Drehzapfen (6) in einem Kugelgelenk (15) ruht.

11. Fahrzeug nach irgendeinem der Patentansprüche 1 bis 10, in dem das Kugelgelenk (15) in einem Querträger (16) des Fahrgestells am Ende des Untergestells (2) des Schienenfahrzeugs (1) angeordnet und in der Lage ist, radial in diesem Querträger zu gleiten.

12. Fahrzeug nach irgendeinem der Patentansprüche 1 bis 11, in dem das Betätigungsorgan (13) ein Zylinder ist.

13. Zug, mindestens ein Transportschienenfahrzeug nach irgendeinem der vorangehenden Patentansprüche enthaltend.

## Claims

1. Rail vehicle (1) for combined rail-road transport including a mobile platform (4) adapted to receive articulated lorries comprising a tractor unit and a semi-trailer, said mobile platform (4) being carried by a chassis (2) and mobile vertically therein, the chassis resting at each end on a bogie (3) by means of pivots (6) forward of the first axle (3A) of the bogies (3) relative to the centre of the chassis (2), which has a load transmission unit C on the bogies (3) between the first axle (3A) and a second axle (3B) of the bogie (3), **characterized in that** it includes a member (12) for recentring the chassis (2) of the rail vehicle in the load gauge, the recentring member (12) being disposed around the pivot (6) of the chassis (2) of the rail vehicle (1) to provide a floating pivot controlled laterally by a control member (13).

2. A vehicle according to claim 1 wherein the thickness of the mobile platform (4) is in the order of 50 mm.

3. A vehicle according to either of claims 1 and 2 wherein the length L of the usable platforms of the rail vehicle of the invention for combined rail-road transport is limited to 16.9 m.

4. A vehicle according to any of claims 1 to 3 wherein the distance E centred between the pivots (6) of the chassis (2) is in the order of 17.4 m.

5. A vehicle according to any of claims 1 to 4 wherein the mobile platform (4) is guided laterally by vertical uprights (8) on the chassis (2) of the rail vehicle (1).

6. A vehicle according to any of claims 1 to 5 wherein the vertical displacement of the mobile platform (4) is obtained by means of cables (10) or chains or lead screws.

7. A vehicle according to any of claims 1 to 6 wherein the cables (10), the chains and the lead screws are driven by electric gear motors (11).

8. A vehicle according to any of claims 1 to 5 wherein the vertical displacement of the mobile platform (4) is obtained by means of jacks.

9. A vehicle according to any of claims 1 to 8 wherein the floating pivot (6) is fixed to the chassis (2) of the rail vehicle (1) by means of two bearings (14).

10. A vehicle according to any of claims 1 to 9 wherein the floating pivot (6) is disposed in a ball joint (15).

11. A vehicle according to any of claims 1 to 10 wherein the ball joint (15) is disposed in a crossbeam (16) of the bogie at the end of the chassis (2) of the rail vehicle (1) and is adapted to slide radially in that crossbeam.

12. A vehicle according to any of claims 1 to 11 wherein the control member (13) is a ram.

13. Goods train including at least one rail vehicle (1) according to any of the preceding claims.
